# EUROPÄISCHE PATENTSCHRIFT

(11) **EP 2 096 358 B1**
(45) Veröffentlichungstag und Bekanntmachung des Hinweises auf die Patenterteilung: **07.09.2011**
(21) Anmeldenummer: 09151380.4
(22) Anmeldetag: 27.01.2009
(51) Int. Cl.: F24C 7/08

(54) **Kochfeld**
Cooking plate
Plaque de cuisson

(30) Priorität: 28.02.2008 DE 102008011659
(43) Veröffentlichungstag der Anmeldung: 02.09.2009
(73) Patentinhaber: BSH Bosch und Siemens Hausgeräte GmbH, 81739 München (DE)
(72) Erfinder: Beck, Richard, 83278, Traunstein (DE); Huber, Johann, 83334, Inzell (DE); Kojer, Mario, 83342, Tacherting (DE); Maier, Thomas, 84518, Garching a.d. Alz (DE)

(56) Entgegenhaltungen:
- EP-A- 1 731 841
- DE-A1- 3 141 579
- DE-A1-102006 002 408
- DE-U1- 9 001 807

## Beschreibung

Die Erfindung betrifft ein Kochfeld mit einer Kochfläche, welche einen randseitigen Ausschnitt aufweist, und eine Bedieneinrichtung umfasst, welche in dem Ausschnitt angeordnet ist, wobei die Bedieneinrichtung eine längliche Bedienleiste aus einem metallischen Material aufweist, welche in einem von den Ecken des Kochfeldes beabstandet ausgebildeten streifenartigen Ausschnitt der Kochfläche angeordnet ist.

Ein derartiges Kochfeld mit einer aus Glas oder glaskeramischen Material bestehenden Platte ist beispielsweise aus der DE 90 01 807 U1 bekannt. Dabei ist die Platte von einem Rahmen eingefasst und weist innerhalb dessen Grundform wenigstens eine ausgeschnittene Zone auf, in welche hinein sich der Rahmen mit wenigstens einem Arbeits- und/oder Bedienfeld erstreckt.

Ebenso ist aus der EP 1 731 841 A1 ein Kochfeld mit Bedieneinrichtung und einer Sensorelementvorrichtung bekannt. Dabei kann das Kochfeld in einen Ausschnitt der Arbeitsplatte als Anordnung eingesetzt werden. Die Bedieneinrichtung bzw. Sensorelementvorrichtung ist dabei ein von dem Kochfeld getrenntes Bauteil und entweder auf die Oberseite des Kochfeldes aufgeklebt oder seitlich daneben auf der Arbeitsplatte befestigt.

Darüber hinaus ist aus der DE 43 19 170 C1 eine Bedienungs- und Anzeigeeinheit für eine Kochfeldplatte bekannt. Die Kochfeldplatte umfasst eine Kochfläche aus Glaskeramik, welche in einem Eckbereich abgeschnitten ist, wobei in diesem Eckbereich eine Bedienungs- und Anzeigeeinheit angeordnet ist. In dem eckseitigen dreieckigen Ausschnitt ist ein glaskeramischer Plattenzuschnitt der Bedienungs- und Anzeigeeinheit angeordnet und mittels Kühlschienen, welche aus Aluminium sein können, verbunden, wobei die Kühlschienen auf der Oberfläche der Kochfeldplatte aufsitzen.

Darüber hinaus ist aus der DE 103 505 88 A1 ein Kochfeld bekannt, bei dem eine Bedieneinrichtung mit einer metallischen Bedienleiste auf die Oberfläche einer Glaskeramikkochfläche aufgebracht ist. Dadurch wird die Bauhöhe relativ groß.

Es ist Aufgabe der vorliegenden Erfindung, ein Kochfeld zu schaffen, bei welchem die Kochfläche und eine Bedieneinrichtung so angeordnet werden, dass die Ausmaße des Kochfelds verkleinert werden können.

Diese Aufgabe wird durch ein Kochfeld, welches die Merkmale nach Anspruch 1 aufweist, gelöst.

Ein erfindungsgemäßes Kochfeld umfasst eine Kochplatte, welche einen randseitigen Ausschnitt aufweist. Darüber hinaus umfasst das Kochfeld eine Bedieneinrichtung, welche in dem Ausschnitt angeordnet ist. Die Bedieneinrichtung weist eine längliche Bedienleiste aus einem metallischen Material auf, welche in einem von den Ecken des Kochfelds beabstandet ausgebildeten, streifenartigen Ausschnitt der Kochplatte angeordnet ist. Durch diese Ausgestaltung kann ein Kochfeld mit einer über eine Metallleiste berührsensitiv ausgebildeten Sensorik kompakter und platzsparender realisiert werden. Zum einen kann dies dadurch gewährleistet werden, dass die Metallleiste zum Teil in die Kochplatte versenkt wird und andererseits sich in dem Ausschnitt erstreckt. Sowohl nach oben als auch nach vorne kann somit das Ausmaß reduziert werden. Gerade bei derartigen Bedieneinrichtungen mit einer Metallleiste kann somit ein sehr hoher Aufbau vermieden werden.

Zum Verbinden der Bedienleiste mit der Kochplatte ist eine Klebeverbindung realisiert. Die Klebeverbindung ist zwischen der Oberfläche der Kochplatte und der Bedienleiste unter der Bedienleiste ausgebildet und von der Bedienleiste bedeckt. Dadurch kann die Klebeverbindung nach außen hin vollständig sichtgeschützt realisiert werden. Neben einem hochwertigen Eindruck, der dadurch vermittelt wird, kann dadurch auch ein Schutz der Klebeverbindung vor Verschleiß oder Beschädigung erreicht werden.

Ein Klebstoff für eine Klebeverbindung ist zwischen der Kochplatte und der Bedienleiste in einem zur Oberfläche der Kochplatte hin offenen Hohlraum der Bedienleiste ausgebildet. Auch dadurch wird somit eine Konstruktion geschaffen, welche es ermöglicht, eine mechanisch stabile Verbindung zu gewährleisten, andererseits durch die Hohlraumbildung jedoch keine zusätzliche Bauhöhe erzeugt wird.

Durch die Integration der Bedieneinrichtung in den Ausschnitt einer Kochplatte, welche insbesondere aus Glaskeramik ausgebildet ist, kann das Profil optimiert werden und es können Fräszeiten eingespart werden. Durch die erfindungsgemäße Verbindung kann ermöglicht werden, dass kein unterschiedlicher Klebespalt und keine sichtbaren Silikonraupen auftreten. Darüber hinaus ist keine aufwändige Vormontagebaugruppe zu erstellen, da die metallische Bedienleiste direkt auf die Kochplatte geklebt wird.

Durch die Metallleiste kann ein ganz spezifisches Funktionsprinzip der Bedieneinrichtung realisiert werden.

Vorzugsweise weist die Bedienleiste ein Rückteil auf, welches sich auf der der Kochplatte zugewandten Seite über der Oberfläche der Kochplatte erstreckt.

Vorzugsweise ist das Rückteil beabstandet zur Oberfläche angeordnet und mit einem Auflagesteg auf der Oberfläche der Kochplatte aufsitzend angeordnet. Es wird somit nicht mehr über die gesamte Überlappungslänge zwischen der Kochplatte und der darüber sich erstreckenden Bedienleiste, insbesondere dem Rückteil, ein vollflächiger Kontakt erzeugt, sondern lediglich in einem dazu wesentlich reduzierten Flächenbereich, welcher durch den Auflagesteg gebildet ist.

Vorzugsweise weist das Rückteil einen vertikalen Steg auf, welcher zwischen einer Frontseite des Ausschnitts und einem Aufnahmeraum der Bedienleiste für die Sensorik angeordnet ist. Die metallische Bedienleiste kann somit durch den Aufnahmesteg einerseits und den vertikalen Steg andererseits an der Kochplatte an zwei verschiedenen Stellen anliegen, so dass diesbezüglich ein Positionsanschlag an zwei verschiednen Stellen gebildet ist. Die sichere und zuverlässigere Positionierung kann dadurch gewährleistet werden.

Vorzugsweise liegt der vertikale Steg an der Frontseite des Ausschnitts an und bildet eine Begrenzungswand des Aufnahmeraums.

Besonders bevorzugt erweist es sich, wenn die Bedienleiste so ausgebildet ist, dass sich ihre Oberfläche horizontal erstreckt. Auch dadurch kann eine sehr flachbauende Ausgestaltung realisiert werden, welche sich nur minimal im Gesamten über die Oberfläche der Kochplatte erhebt.

Vorzugsweise erhebt sich die Oberfläche der Bedienleiste mit einer Höhe kleiner 2,5 mm, insbesondere kleiner oder gleich 2 mm, über der Oberfläche des Kochfelds bzw. der Oberfläche der Kochplatte.

Eine derartige minimale Erhebung gewährleistet eine mit deutlich reduzierter Bauhöhe ausgestaltete Ausführung, so dass auch hier ein sehr flach bauendes Kochfeld realisiert werden kann. In diesem Zusammenhang kann auch eine sehr geringe Bauhöhe der Sensorik, welche insbesondere in Piezotechnik ausgebildet ist, erreicht werden.

Vorzugsweise ist die Bedienleiste einstückig ausgebildet. Dadurch kann die Fertigung schneller und kostengünstiger ausgebildet werden. Des Weiteren kann dadurch die Montage vereinfacht und schneller erfolgen.

Insbesondere ist die Bedienleiste als Profilteil, insbesondere als Aluminium, ausgebildet. Dadurch kann ein relativ leichtes Bauteil geschaffen werden.

Insbesondere weist die Bedieneinrichtung zumindest einen Piezo-Sensor auf. Bevorzugt ist vorgesehen, dass die Bedieneinrichtung eine Mehrzahl von derartigen separaten Piezo-Sensoren umfasst, welche benachbart zueinander angeordnet sind. Durch diese Ausgestaltung kann eine Bedieneinrichtung realisiert werden, welche sowohl durch ortspezifisches Drücken auf die Bedienleiste eine Betätigung von Sensoren und damit eine gewünschte Einstellung ermöglicht. Es kann darüber hinaus jedoch auch ermöglicht werden, dass durch Ausführen eines Betätigungswegs über die Bedienleiste ein Einstellen erfolgt. In diesem Zusammenhang kann beispielsweise mit einem Einstellelement, insbesondere mit einem Finger, über einen zusammenhängenden Betätigungsweg über die Bedienleiste gefahren bzw. gestreift werden, wodurch eine entsprechende Einstellung erkannt werden kann. Die darunter angeordneten Sensoren können dann entsprechend aktiviert werden, wodurch eine entsprechende zugeordnete Einstellung erfolgen kann.

Ein Ausführungsbeispiel der Erfindung wird nachfolgend anhand schematischer Zeichnungen näher erläutert. Es zeigen:
- Fig. 1: eine perspektivische Darstellung einer Kochfläche eines Kochfelds;
- Fig. 2: eine Draufsicht auf einen Teil eines erfindungsgemäßen Kochfelds; und
- Fig. 3: eine Schnittdarstellung des Kochfelds gemäß Fig. 2.

In den Figuren werden gleiche oder funktionsgleiche Elemente mit den gleichen Bezugszeichen versehen.

In Fig. 1 ist in einer schematischen perspektivischen Ansicht eine Kochplatte 1 eines Kochfelds 2 (Fig. 2) gezeigt. Die Kochplatte 1 ist aus Glaskeramik ausgebildet und weist eine Oberfläche 3 auf, auf der Zubereitungsbehälter wie Töpfe oder Pfannen oder dergleichen aufgestellt werden können. Im Ausführungsbeispiel weist die Kochplatte 1 eine viereckige Formgebung auf. An einer Frontseite 4 weist die Kochplatte 1 einen randseitigen Ausschnitt 5 auf, welcher nach vorne hin offen ausgebildet ist. Der randseitige Ausschnitt 5 ist als Materialausfräsung in der Kochplatte 1 realisiert. Der Ausschnitt 5 ist beabstandet zu den Ecken 6 und 7 der horizontalen Frontseite 4 ausgebildet. In der gezeigten Darstellung ist der Ausschnitt 5 mittig in der Frontseite 4 angeordnet und ist als in horizontaler Richtung (x-Richtung) länglicher Streifen realisiert.

Gemäß der Draufsicht in Fig. 2 ist in diesen Ausschnitt 5 eine Bedieneinrichtung 8 angeordnet. Die Bedieneinrichtung 8 ist ebenfalls als länglicher Streifen konzipiert. Die Bedieneinrichtung 8 umfasst eine längliche metallische Bedienleiste 9, welche eine darunter angeordnete Sensorik 10 abdeckt. Die Sensorik 10 umfasst eine Mehrzahl von separaten und beabstandet zueinander angeordneten Piezo-Sensoren 11.

Die Bedieneinrichtung 8 ist zum Einstellen von Betriebszuständen des Kochfelds 2 vorgesehen. In diesem Zusammenhang kann vorgesehen sein, dass die Metallleiste 9 durch ein Einstellelement, beispielsweise auch durch einen Finger eines Benutzers, berührt werden kann und dadurch die Sensoren 11 aktiviert werden können, um dann eine zugeordnete Einstellung zu starten oder durchführen zu können.

Es kann auch vorgesehen sein, dass mittels einem Einstellelement über die Oberfläche 20 (Fig. 3) der Metallleiste 9 eine Betätigung durch beispielsweise Darüberstreifen oder Entlangleiten durchgeführt wird, wobei in diesem Zusammenhang dann eine Mehrzahl nacheinander angeordneter Sensoren 11 betätigt werden können, um diesbezüglich eine Einstellung durchführen zu können.

Eine Bedienung kann somit durch eine Ausübung eines lokalen Berührens der Metallleiste 9 als auch durch ein Darüberstreifen durch einen längeren Betätigungsweg erfolgen.

In Fig. 3 ist eine Schnittdarstellung entlang der Schnittlinie AA des Kochfelds 2 gemäß der Darstellung in Fig. 2 gezeigt. In diesem Zusammenhang ist zu erkennen, dass die metallische Bedienleiste 9 als einstückiges Profilteil ausgebildet ist. Im Ausführungsbeispiel ist die Bedienleiste 9 aus Aluminium ausgebildet.

Die Bedienleiste 9 erstreckt sich mit einem Rückteil 12 über die Kochplatte 1. Das Rückteil 12 weist in diesem Zusammenhang eine zur Oberfläche 3 der Kochplatte 1 beabstandete Anordnung auf und liegt lediglich mit einem Auflagesteg 13 an der Oberfläche 3 auf. Dieser Auflagesteg 13 ist am hintersten Ende des Rückteils 12 ausgebildet und schließt die Bedienleiste 9 rückseitig ab. Darüber hinaus umfasst das Rückteil 12 einen vertikalen Steg 14, welcher sich benachbart zu einer Frontseite 15 der Kochfläche 1 nach unten erstreckt. Sowohl der Auflagesteg 13 als auch der vertikale Steg 14 können als Anschlag für die Bedienleiste 9 im Hinblick auf die Positionierung der Bedienleiste 9 in dem Ausschnitt 5 dienen.

Zwischen dem Auflagesteg 13 und dem vertikalen Steg 14 ist ein Hohlraum 16 gebildet. In dem Hohlraum 16 ist ein Klebstoff angeordnet, mit welchem eine Klebeverbindung realisiert ist, durch welche die Bedienleiste 9 mit der Kochplatte 1 verbunden wird. Der Klebstoff 17 ist somit sichtgeschützt angeordnet und die Bedienleiste 9 bedeckt diesen Klebstoff 17 und somit die vollständige Klebeverbindung von oben.

Zwischen dem vertikalen Steg 14 und einem Vorderteil 18 der Bedienleiste 9 ist ein Aufnahmeraum 19 gebildet, in welchem die Piezo-Sensoren 11 angeordnet sind.

Die Oberfläche 20 der Bedienleiste 9 ist eben ausgebildet und erstreckt sich somit quasi parallel zur Oberfläche 3 der Kochplatte 1. Die Bauhöhe h, mit welcher sich die Bedienleiste 9 über das Niveau der Oberfläche 3 erstreckt, beträgt im Ausführungsbeispiel 2 mm.

Durch die Integration der Bedieneinrichtung, insbesondere der metallischen Bedienleiste 9 in die Kochplatte 1, insbesondere in den Ausschnitt 5 kann das Ausmaß des Kochfelds 2 sowohl in z-Richtung als auch in y-Richtung des Kochfelds 2 wesentlich reduziert werden. Neben einem kompakteren Aufbau kann dadurch auch eine mechanisch stabilere und verschleißärmere Anordnung der Komponenten ermöglicht werden.

Nicht zuletzt kann dadurch ein Anschlagen von Zubereitungsgefäßen beim Abnehmen von der Kochplatte 1 zumindest reduziert werden, da diesbezüglich die Bauhöhe h wesentlich verringert ist. Beschädigungen der Bedienleiste 9 und auch der Zubereitungsgefäße kann dadurch zumindest reduziert werden.

Die Ausbildung des Ausschnitts 5 an der Frontseite 4 kann durch Fräser- oder aber auch durch Wasserstrahlschneisen erfolgen.

## Patentansprüche

1. Kochfeld mit einer Kochfläche (1), welche einen randseitigen Ausschnitt (5) aufweist, und einer Bedieneinrichtung (8), welche in dem Ausschnitt (5) angeordnet ist, wobei die Bedieneinrichtung (8) eine längliche Bedienleiste (9) aus einem metallischen Material aufweist, welche in einem von den Ecken (6, 7) des Kochfelds (2) beabstandet ausgebildeten streifenartigen Ausschnitt (5) der Kochfläche (1) angeordnet ist, **dadurch gekennzeichnet, dass** zwischen der Kochfläche (1) und der Bedienleiste (9) in einem zur Oberfläche (3) der Kochfläche (1) hin offenen Hohlraum (16) der Bedienleiste (9) ein Klebstoff (17) einer Klebeverbindung vorgesehen.

2. Kochfeld nach Anspruch 1, **dadurch gekennzeichnet, dass** die Bedienleiste (9) ein Rückteil (12) aufweist, welches sich auf der der Kochfläche (1) zugewandten Seite über der Oberfläche (3) der Kochfläche (1) erstreckt.

3. Kochfeld nach Anspruch 2, **dadurch gekennzeichnet, dass** das Rückteil (12) beabstandet zur Oberfläche (3) angeordnet ist und mit einem Auflagesteg (13) auf der Oberfläche (3) der Kochfläche (1) aufsitzt.

4. Kochfeld nach einem der vorhergehenden Ansprüche, **dadurch gekennzeichnet, dass** das Rückteil (12) einen vertikalen Steg (14) aufweist, welcher zwischen einer Frontseite (15) des Ausschnitts (5) und einem Aufnahmeraum (19) der Bedienleiste (9) für die Sensorik (11) angeordnet ist.

5. Kochfeld nach Anspruch 4, **dadurch gekennzeichnet, dass** der vertikale Steg (14) an der Frontseite (15) anliegt und eine Bengrenzungswand des Aufnahmeraums (19) bildet.

6. Kochfeld nach einem der vorhergehenden Ansprüche, **dadurch gekennzeichnet, dass** sich die Oberfläche (20) der Bedienleiste (9) horizontal erstreckt.

7. Kochfeld nach einem der vorhergehenden Ansprüche, **dadurch gekennzeichnet, dass** sich die Oberfläche (20) der Bedienleiste (9) mit einer Höhe (h) kleiner 2, 5 mm, insbesondere kleiner oder gleich 2 mm, über der Oberfläche (3) der Kochfläche (1) erhebt.

8. Kochfeld nach einem der vorhergehenden Ansprüche, **dadurch gekennzeichnet, dass** die Bedienleiste (9) einstückig ausgebildet ist.

9. Kochfeld nach einem der vorhergehenden Ansprüche, **dadurch gekennzeichnet, dass** die Bedienleiste (9) als Profilteil, insbesondere aus Aluminium, ausgebildet ist.

10. Kochfeld nach einem der vorhergehenden Ansprüche, **dadurch gekennzeichnet**, die Bedieneinrichtung (8) zumindest einen Piezo-Sensor (11) aufweist.

## Claims

1. Cooker hob with a cooking area (1), which has a cut-out (5) at an edge side and a control device (8) arranged in the cut-out (5), wherein the control device (8) comprises an elongate control strip (9) of a metallic material which is arranged in a strip-like cut-out (5) of the cooking area (1) formed at a spacing from the corners (6, 7) of the cooker hob (2), **characterised in that** an adhesive (17) of an adhesive connection is provided between the cooking area (1) and the control strip (9) in a cavity (16), which is open towards the surface (3) of the cooking area (1), of the control strip (9).

2. Cooker hob according to claim 1, **characterised in that** the control strip (9) has a back part (12) which extends on the side, which faces the cooking area (1), over the surface (3) of the cooking area (1).

3. Cooker hob according to claim 2, **characterised in that** the back part (12) is arranged at a spacing from the surface (3) and is seated by a support web (13) on the surface (3) of the cooking area (1).

4. Cooker hob according to any one of the preceding claims, **characterised in that** the back part (12) has a vertical web (14) which is arranged between a front side (15) of the cut-out (5) and a receiving space (19) of the control strip (9) for the sensor system (11).

5. Cooker hob according to claim 4, **characterised in that** the vertical web (14) bears against the front side (15) and forms a boundary wall of the receiving space (19).

6. Cooker hob according to any one of the preceding claims, **characterised in that** the surface (20) of the control strip (9) extends horizontally.

7. Cooker hob according to any one of the preceding claims, **characterised in that** the surface (20) of the control strip (9) is elevated above the surface (3) of the cooking area (1) by a height (h) of less than 2.5 millimetres, particularly less than or equal to 2 millimetres.

8. Cooker hob according to any one of the preceding claims, **characterised in that** the control strip (9) is of integral construction.

9. Cooker hob according to any one of the preceding claims, **characterised in that** the control strip (9) is constructed as a profile member, particularly of aluminium.

10. Cooker hob according to any one of the preceding claims, **characterised in that** the control device (8) comprises at least one piezo sensor (11).

## Revendications

1. Table de cuisson comprenant un plan de cuisson (1), qui présente une découpe (5) coté bordure, et un dispositif de commande (8), qui est disposé dans la découpe (5), le dispositif de commande (8) présentant un panneau de commande (9) allongé à base d'un matériau métallique, qui est disposé dans une découpe (5), en forme de bande, conçue à distance des angles (6, 7) de la table de cuisson (2), du plan de cuisson (1), **caractérisée en ce qu'**entre le plan de cuisson (1) et le panneau de commande (9) dans une cavité (16), ouverte en direction de la surface (3) du plan de cuisson (1), du panneau de commande (9) est prévue une colle (17) d'un assemblage collé.

2. Table de cuisson selon la revendication 1, **caractérisée en ce que** le panneau de commande (9) présente une partie arrière (12) qui s'étend sur le côté tourné vers le plan de cuisson (1) au-dessus de la surface (3) du plan de cuisson (1).

3. Table de cuisson selon la revendication 2, **caractérisée en ce que** la partie arrière (12) est disposée à distance de la surface (3) et repose avec une nervure d'appui (13) sur la surface (3) du plan de cuisson (1).

4. Table de cuisson selon l'une quelconque des revendications précédentes, **caractérisée en ce que** la partie arrière (12) présente une nervure (14) verticale qui est disposée entre un côté avant (15) de la découpe (5) et un espace de logement (19) du panneau de commande (9) pour le capteur (11).

5. Table de commande selon la revendication 4, **caractérisée en ce que** la nervure (14) verticale s'applique sur le côté avant (15) et forme une paroi de délimitation de l'espace de logement (19).

6. Table de cuisson selon l'une quelconque des revendications précédentes, **caractérisée en ce que** la surface (20) du panneau de commande (9) s'étend horizontalement.

7. Table de cuisson selon l'une quelconque des revendications précédentes, **caractérisée en ce que** la surface (20) du panneau de commande (9) se soulève à une hauteur (h) inférieure à 2,5 mm, en particulier inférieure ou égale à 2 mm, au-dessus de la surface (3) du plan de cuisson (1).

8. Table de cuisson selon l'une quelconque des revendications précédentes, **caractérisée en ce que** le panneau de commande (9) est conçu d'une seule pièce.

9. Table de cuisson selon l'une quelconque des revendications précédentes, **caractérisée en ce que** le panneau de commande (9) est conçu comme une pièce profilée, en particulier en aluminium.

10. Table de cuisson selon l'une quelconque des revendications précédentes, **caractérisée en ce que** le dispositif de commande (8) présente au moins un capteur piézoélectrique (11).
